# EUROPÄISCHE PATENTSCHRIFT

(11) **EP 1 900 672 B1**
(45) Veröffentlichungstag und Bekanntmachung des Hinweises auf die Patenterteilung: **15.12.2010**
(21) Anmeldenummer: 07115979.2
(22) Anmeldetag: 10.09.2007
(51) Int. Cl.: B66B 1/18, B66B 1/20, B66B 1/34

(54) **Verfahren zur Modernisierung der Steuerung einer Aufzugsanlage**
Method for modernising the control system of a lift facility
Procédé de modernisation de la commande d'une installation de levage

(30) Priorität: 12.09.2006 EP 06120520
(43) Veröffentlichungstag der Anmeldung: 19.03.2008
(73) Patentinhaber: Inventio AG, 6052 Hergiswil (CH)
(72) Erfinder: Gerstenkorn, Bernhard, 6030 Ebikon (CH)

(56) Entgegenhaltungen:
- EP-A- 0 731 050
- FI-A- 925 841
- JP-A- 2003 092 787
- US-A- 5 616 894

## Beschreibung

Die vorliegende Erfindung betrifft ein Verfahren zur Modernisierung der Steuerung einer Aufzugsanlage, die wenigstens ein Terminal umfasst.

Ein Verfahren zur Modernisierung der Steuerung einer Aufzugsanlage gemäss dem Oberbegriff des Anspruchs 1 ist z.B. in W-A-5 616 894 gezeigt. Die EP 0 731 050 A2 zeigt eine Rekonfiguration einer Aufzugskabinensteuerung über ein tragbaren drahtlosen Transmitter. Durch Drücken eines Knopfs des Transmitters wird ein Befehlssignal an einen Empfänger in einer Stockwerkrufeingabe gesendet, dort gewandelt und an die Aufzugskabinensteuerung übermittelt. Eine in der Aufzugskabinensteuerung gespeicherte Rekonfigurations-Software wird mit dem übermittelten Befehlssignal geweckt und gibt als Antwort ein Menu auf einem Monitor der Stockwerkrufeingabe aus. Daraufhin wird ein weiterer Knopf auf dem Transmitter gedrückt und ein Menuauswahl-Signal ausgesendet, welches Menuauswahl-Signal an die Aufzugskabinensteuerung übermittelt wird und eine entsprechende Menuauswahl-Antwort auf dem Monitor der Stockwerkrufeingabe bewirkt. Auf diese Weise findet eine interaktive Bedienung der Rekonfigurations-Software über die Knöpfe des Transmitters und den Monitor der Stockwerkrufeingabe statt. Diese Bedienung der Rekonfigurations-Software wird weitergeführt bis eine oder mehrere Aufzugskabinen einer Aufzugsgruppe hinzugefügt oder aus der Aufzugsgruppe entfernt sind. Herkömmlicherweise wird die Steuerung einer Aufzugsanlage in bestimmten Zeitabständen, beispielsweise im Rahmen von Wartungsarbeiten, mit einem Steuerdatenpaket zur Modernisierung der Steuerungsfunktionen der Aufzugsanlage aktualisiert. Ein solches Datenpaket ist in der Regel auf einem Speicherlement, wie beispielweise einer Speicherkarte, hinterlegt. So ist es beispielsweise aus der EP 0 857 684 B1 bekannt, eine Speicherkarte mit einem Speicherelement, auf dem die für die Funktion der Aufzugsanlage notwendigen Steuerungsdaten hinterlegt sind, im Rahmen der Installierung und für den fortlaufenden Betrieb der Aufzugsanlage permanent an der zentralen Steuereinheit verbunden zu halten, wobei die Aufzugsanlage ohne die Speicherkarte nicht funktionsfähig ist. Mit anderen Worten ist die Speicherkarte fest in einem Steckplatz eingesetzt, wodurch über eine feste Schnittstelle ein permanenter Zugriff auf die Steuerdaten möglich ist.

Hierbei ergibt sich jedoch der Nachteil, dass zur Modernisierung der Steuerungsfunktionen der Aufzugsanlage die Speicherkarte mit den bisherigen Steuerdaten entfernt und eine neue Speicherkarte mit den aktualisierten Steuerdaten eingesetzt werden muss. Dies erfordert einen erhöhten Wartungsaufwand, wobei sich das Wartungspersonal Zugang zu der zentralen Steuereinheit verschaffen und das entsprechende Gehäuse öffnen und verschließen muss.

Ferner sind Aufzugsanlagen mit auf den einzelnen Stockwerken positionierten Zielrufterminals bekannt, die jeweils mit einer RFID-Leseeinheit versehen sind und nicht zentral über eine Fernwartungsmöglichkeit zugänglich sind. So besteht hier der Nachteil, dass die entsprechenden Zielrufterminals einzeln gewartet werden müssen. Hierbei muss das Zielrufterminal geöffnet und die komplette RFID-Leseeinheit ausgetauscht werden. Weiterhin ist es bekannt, auch Zielrufterminals mit Steckkarten zu betreiben, so dass auch hier bei einer Modernisierung der Funktionen des Zielrufterminals ein Austausch der Steckkarten erforderlich ist. Bei einer Aufzugsanlage mit vielen Stockwerken, erfordert dies einen hohen Wartungsaufwand, sowohl hinsichtlich des Personaleinsatzes als auch in Hinblick auf die Anzahl der bereitzustellenden neuen Steckkarten.

Der Erfindung liegt die **Aufgabe** zugrunde, ein Verfahren zur Modernisierung einer Aufzugsanlage anzugeben, bei dem die Steuerungsfunktionen der Aufzugsanlage mit einfachen Mitteln aktualisiert werden können.

Zur Lösung dieser Aufgabe ist bei einem Verfahren zur Modernisierung der Steuerung einer Aufzugsanlage mit wenigstens einem Terminal, das mit einem auf einem mobilen Steuerdatenspeicherelement hinterlegten Steuerdatenpaket zur Modernisierung der Steuerungsfunktionen aktualisiert wird in Übereinstimmung mit Anspruch 1 erfindungsgemäß vorgesehen, dass das Steuerdatenpaket mittels einer innerhalb einer vorbestimmten Entfernung zwischen dem mobilen Steuerdatenspeicherelement und dem Terminal generierten Nahfeld-Funkverbindung von dem mobilen Steuerdatenspeicherelement an das Terminal gesendet und das Steuerdatenpaket in einer Speichereinheit des Terminals hinterlegt wird.

Das erfindungsgemäße Verfahren ermöglicht auf einfache Art und Weise die Übermittlung aktueller Steuerdatenpakete mittels einer drahtlosen Nahfeld-Funkverbindung in einem eingeschränkten Umfeld um das Terminal herum. Mit anderen Worten kann mittels des erfindungsgemäßen Verfahrens ein Softwareupdate auf das Zielrufterminal, insbesondere auf eine für eine solche Nahfeld-Funkverbindung eingerichtete und abgestimmte RFID-Empfängereinheit, übertragen werden, indem das mobile Steuerdatenspeicherelement, wie beispielsweise eine RFID-Speicherkarte oder ein Mobiltelefon, in unmittelbarer Nähe des Zielrufterminals an die RFID-Empfängereinheit des Zielrufterminals gehalten wird und nach Aktivierung der Nahfeld-Funkverbindung das Steuerdatenpaket an das Zielrufterminal übertragen werden kann. Anschließend kann das Steuerdatenpaket in einer Speichereinheit des Zielrufterminals gespeichert werden und die Nahfeld-Funkverbindung deaktiviert werden, beispielweise ganz einfach dadurch, dass sich die das Steuerdatenspeicherelement mitführende Person von dem Zielrufterminal bis außerhalb der Reichweite der Funkverbindung entfernt.

So ermöglicht das erfindungsgemäße Verfahren die mehrfache Verwendung eines Steuerdatenspeicherelementes zur vielfachen Übertragung des Steuerdatenpaketes an eine Vielzahl von Zielrufterminals zur Modernisierung der Steurungsfunktionen beliebig vieler Aufzugsanlagen. Zudem ist es nicht erforderlich, dass das Steuerdatenspeicherelement permanent an oder in dem Zielrufterminal verbleibt. Es kann auf den herkömmlicherweise erforderlichen Wechsel von Steuerkarten verzichtet werden. Insgesamt reduziert sich der Wartungsaufwand erheblich, nicht nur durch wegfallende Ausbau- und Einbauarbeiten, sondern auch durch die Reduzierung der Materialkosten in Folge des Wegfalls der Herstellung neuer Steuerkarten. Ferner erfordert die erfindungsgemäße Lösung keinen Mehraufwand zur Sicherung der Aufzugsanlage vor Mißbrauch, da eine Abfrage von Berechtigungscodes ohne weiteres intergriert werden kann.

Das Verfahren ist nicht auf Zielrufterminals beschränkt, sondern kann auch bei elektronischen Türschlössern, usw. angewendet werden, eigentlich bei allen Geräten mit einem RFID- oder NFC-Leser, welche als Terminal definiert werden.

Vorteilhafte Weiterbildungen des erfindungsgemäßen Verfahrens sind in den Ansprüchen 2 bis 8 beschrieben.

Bei einer vorteilhaften Weiterbildung des Verfahrens ist vorgesehen, dass als mobiles Steuerdatenspeicherelement eine von einer Person mitgeführte Speicherkarte, insbesondere eine RFID-Speicherkarte, mit einer Sendeeinrichtung verwendet wird. Eine derartige Speicherkarte kann sowohl in der aktiven Variante, dass heißt beispielsweise mit integrierter Batterie, oder in der passiven Variante ausgeführt sein, bei der die Speicherkarte über ein von dem Zielrufterminal ausgestrahltes elektromagnetisches Feld aktiviert und mit Strom versorgt wird. Vorteilhafterweise wird als mobiles Steuerdatenspeicher-element ein Mobiltelefon verwendet. Auf diese Weise kann beispielsweise zugleich eine Berechtigungsabfrage über das Mobiltelefon erfolgen, bei der ein entsprechender Code über das Tastaturfeld des Mobiltelefon eingegeben und an das Zielrufterminal übermittelt werden kann.

Vorteilhafterweise beträgt die Entfernung innerhalb welcher die Nahfeld-Funkverbindung generiert wird weniger als etwa 1 m, insbesondere weniger als etwa 30 cm. Eine derartig geringe Reichweite der Nahfeld-Funkverbindung erfordert es, dass das Steuerdatenspeicherelement in unmittelbarer Nähe des Zielrufterminals positioniert wird, wodurch eine zusätzliche Sicherheit vor Missbrauch gegeben ist.

Bei einer weiteren vorteilhaften Weiterbildung wird das Steuerdatenpaket von dem Zielrufterminal an eine zentrale Steuereinheit der Aufzugsanlage und/oder an weitere Zielrufterminals übermittelt. Da die Verbindungen zwischen den einzelnen Zielrufterminals von verschiedenen oder gleichen Stockwerken und die Verbindungen von den Zielrufterminals zu der zentralen Steuereinheit herkömmlicherweise drahtgebunden sind, können diese Verbindungen für die Übermittlung des Steuerdatenpaketes herangezogen werden. Auf diese Weise wird verhindert, dass das Wartungspersonal jedes einzelne Zielrufterminal aufsuchen und mittels des Steuerdatenspeicherelements aktualisieren muss. So läßt sich der Personal- und Zeitaufwand zur Modernisierung der Steuerungsfunktionen weiter reduzieren.

Zweckmäßigerweise wird vor der Übermittlung des Steuerdatenpakets die Berechtigung überprüft und das Zielrufterminal dann mittels eines Freischaltungscodes freigeschalten, wenn diese Überprüfung der Berechtigung erfolgreich ist. Diese Maßnahme dient zur Sicherung vor Missbrauch. Gemäß einer Ausgestaltung wird der Freischaltungscode mittels einer Eingabeeinrichtung an dem Zielrufterminal eingegeben. Bei der Eingabeeinrichtung handelt es sich zweckmäßigerweise um das ohnehin vorhandene Tastaturfeld zur Eingabe von Zielrufstockwerken. Alternativ dazu kann der Freischaltungscode mittels der Nahfeld-Funkverbindung an das Zielrufterminal übermittelt werden. So kann bei der Verwendung eines Mobiltelefons als das Steuerdatenspeicherelement der Freischaltungscode über das Tastaturfeld des Mobiltelefons eingegeben werden.

Nachfolgend wir die Erfindung unter Bezugnahme auf die Zeichnung erläutert.

Die Fig. 1 zeigt schematisch einen Ausschnitt einer Aufzugsanlage 10 mit drei Aufzügen 11, 12, 13. Im Bereich der Aufzugsanlage 10 befindet sich im ersten Stockwerk 15 ein Zielrufterminal 20 und im zweiten Stockwerk 16 ein Zielrufterminal 25. Zur Steuerung der gesamten Aufzugsanlage 10 ist eine zentrale Steuereinheit 14 vorgesehen, die über entsprechende Kommunikationsleitungen mit den Zielterminals 20, 25 und weiteren nicht dargestellten Zielrufterminals in den übrigen Stockwerken im Datenaustausch steht.

Das Zielrufterminal 20 umfasst eine RFID-Empfängereinheit 22, eine Speichereinheit 21 und ein Tastaturfeld 24. Dementsprechend weist das Zielrufterminal 25 eine Speichereinheit 26, eine RFID-Empfängereinheit 27 und ein Tastaturfeld 29 auf. Die RFID-Empfängereinheiten 22, 27 sind derart eingerichtet, dass sie zusammen mit einem unten näher ausgeführten Steuerdatenspeicherelement 30 eine Nahfeld-Funkverbindung generieren können.

Um nun die durch die zentrale Steuereinheit 14 und die Zielrufterminals 20, 25 ermöglichte Steuerung der Aufzugsanlage 10 mit fortschreitender Zeit mit neuartigen Steuerungsfunktionen zu modernisieren, wird folgendes Verfahren durchgeführt:

Eine berechtigte Person 40, wie beispielsweise für die Aufzugsanlage 10 verantwortliches Wartungspersonal oder eine sonstige für das Gebäude zuständige Person, nähert sich unter Mitführung des mobilen Steuerdatenspeicherelements 30 in Form einer RFID-Speicherkarte 30 oder eines Mobiltelefons dem Zielrufterminal 20. Auf der Speicherkarte 30 ist ein Steuerdatenpaket mit den neu zu installierenden Steuerungsfunktionen in Form eines Softwareupdates in einem Speicherelement 32 hinterlegt. Ferner umfasst die Speicherkarte 30 eine Sendeeinheit 31 inklusive einer Übertragungseinrichtung, wie beispielsweise eine Antenne. Sobald sich die von der Person 40 an das Zielrufterminal 20 gehaltene Speicherkarte 30 in unmittelbarer Nähe vom dem Zielrufterminal 20 befindet, dass heißt die Entfernung R zwischen der Sendeeinheit 31 und der Empfängereinheit 22 beispielsweise weniger als etwa 30 cm beträgt, wird eine Nahfeld-Funkverbindung zwischen der Sendeeinheit 31 und der Empfängereinheit 22 generiert. Diese Nahfeld-Funkverbindung ist derart ausgelegt, dass eine ausreichende Übertragungsbandbreite zur Übersendung des Steuerdatenpakets zur Verfügung steht. Als zusätzliche Sicherheitsmaßnahme kann vorgesehen werden, dass die Person 40, um überhaupt eine solche Nahfeld-Funkverbindung generieren zu können, vorab einen Freischaltungscode mittels des Tastaturfeldes 24 eingeben muss.

Nach vollständiger Übersendung des Steuerdatenpaketes von dem Steuerdatenspeicherelement 30 an das Zielrufterminal 20, das heisst von der Sendeeinheit 31 an die Empfängereinheit 22, wird das Steuerdatenpaket in der Speichereinheit 21 hinterlegt. Nach Beendigung dieses Vorganges kann sich die Person 40 mit dem Steuerdatenspeicherelement 30 von dem Zielrufterminal 20 entfernen und den Vorgang im zweiten Stockwerk 16 für das Zielrufterminal 25 wiederholen. Alternativ kann aber auch die ohnehin zur Kommunikation zwischen den Zielrufterminals 20, 25 und der zentralen Steuereinheit 14 vorhandene Datenleitung dazu genutzt werden, das in der Speichereinheit 21 hinterlegte Steuerdatenpaket auf die Speichereinheit 26 des Zielrufterminals 25 zu übertragen.

Das erfindungsgemäße Verfahren zur Modernisierung der Steuerung der Aufzugsanlage 10 zeichnet sich insbesondere dadurch aus, dass die Modernisierung der Steuerungsfunktionen mittels einer drahtlosen Nahfeld-Funkverbindung und dem von einer Person mitgeführten mobilen Steuerdatenspeicherelement 30 auf einfache Art und Weise durchgeführt werden kann. Dadurch kann unter anderem auf den Austausch von Steckkarten inklusive Öffnen und Schließen der Gehäuse der Zielrufterminals 20, 25 verzichtet werden.

## Patentansprüche

1. Verfahren zur Modernisierung der Steuerung einer Aufzugsanlage (10) mit wenigstens einem Terminal (20, 25), wobei das Terminal (20, 25) mit einem auf einem mobilen Steuerdatenspeicherelement (30) hinterlegten Steuerdatenpaket zur Modernisierung der Steuerungsfunktionen der Aufzugsanlage (10) aktualisiert wid, **dadurch gekennzeichnet, dass** das Steuerdatenpaket mittels einer innerhalb einer vorbestimmten Entfernung (R) zwischen dem mobilen Steuerdatenspeicherelement (30) und dem Terminal (20, 25) generierten Nahfeld-Funkverbindung von dem mobilen Steuerdatenspeicherelement (30) an das Terminal (20, 25) gesendet und das Steuerdatenpaket in einer Speichereinheit (21, 26) des Terminals (20, 25) hinterlegt wird.

2. Verfahren nach Anspruch 1, **dadurch gekennzeichnet, dass** als mobiles Steuerdatenspeicherelement (30) eine von einer Person mitgeführte Speicherkarte, insbesondere eine RFID-Speicherkarte, mit einer Sendeinrichtung (31, 32) verwendet wird.

3. Verfahren nach Anspruch 1, **dadurch gekennzeichnet, dass** als mobiles Steuerdatenspeicherelement (30) ein Mobilelefon verwendet wird.

4. Verfahren nach einem der Ansprüche 1 bis 3, **dadurch gekennzeichnet, dass** die Entfernung (R) innerhalb welcher die Nahfeld-Funkverbindung generiert wird weniger als etwa 1 m, insbesondere weniger als etwa 30 cm, beträgt.

5. Verfahren nach einem der Ansprüche 1 bis 4, **dadurch gekennzeichnet, dass** das Steuerdatenpaket von dem Terminal (20, 25) an eine zentrale Steuereinheit (14) der Aufzugsanlage und/oder an weitere Terminals (20, 25) übermittelt wird. (drahtgebunden).

6. Verfahren nach einem der Ansprüche 1 bis 5, **dadurch gekennzeichnet, dass** vor der Übermittlung des Steuerdatenpakets die Berechtigung überprüft wird und das Terminal (20, 25) mittels eines Freischaltungscodes freigeschalten wird, wenn die Überprüfung der Berechtigung erfolgreich ist.

7. Verfahren nach Anspruch 6, **dadurch gekennzeichnet, dass** der Freischaltungscode mittels einer Eingabeeinrichtung (24, 29) an dem Terminal (20, 25) eingegeben wird.

8. Verfahren nach Anspruch 6, **dadurch gekennzeichnet, dass** der Freischaltungscode mittels der Nahfeld-Funkverbindung an das Terminal (20, 25) übermittelt wird.

## Claims

1. Method of modernising the control of a lift installation (10) with at least one terminal (20, 25), wherein the terminal (20, 25) is updated with a control data packet, which is filed in a mobile control data memory element (30), for modernisation of the control functions of the lift installation (10), **characterised in that** the control data packet is transmitted from the mobile control data memory element (30) to the terminal (20, 25) by means a near-field radio connection generated within a predetermined distance (R) between the mobile control data memory unit (30) and the terminal (20, 25) and the control data packet is filed in a memory unit (21, 26) of the terminal (20, 25).

2. Method according to claim 1, **characterised in that** a memory card, particularly an RFID memory card, which is carried by a person, with a transmitting device (31, 32) is used as mobile control data memory element (30).

3. Method according to claim 1, **characterised in that** a mobile telephone is used as mobile control data memory element (30).

4. Method according to any one of claims 1 to 3, **characterised in that** the distance (R) within which the near-field radio connection is generated is less than approximately 1 metre, particularly less than approximately 30 centimetres.

5. Method according to any one of claims 1 to 4, **characterised in that** the control data packet is transmitted from the terminal (20, 25) to a central control unit (14) of the lift installation and/or to further terminals (20, 25) (wire-bound).

6. Method according to any one of claims 1 to 5, **characterised in that** prior to transmission of the control data packet the authorisation is checked and the terminal (20, 25) is cleared by means of a clearance code if the check of the authorisation is successful.

7. Method according to claim 6, **characterised in that** the clearance code is input by means of an input device (24, 29) at the terminal (20, 25).

8. Method according to claim 6, **characterised in that** the clearance code is transmitted by means of the near-field radio connection to the terminal (20, 25).

## Revendications

1. Procédé de modernisation de la commande d'une installation d'ascenseur (10) comportant au moins un terminal (20, 25), le terminal (20, 25) étant actualisé avec un paquet de données de commande enregistré sur un élément mobile de mémorisation de données de commande (30) en vue de la modernisation des fonctions de commande de l'installation d'ascenseur (10),
**caractérisé en ce que** l'on envoie le paquet de données de commande de l'élément mobile de mémorisation de données de commande (30) au terminal (20, 25) au moyen d'une liaison radio en champ proche produite dans les limites d'une distance prédéterminée (R) entre l'élément mobile de mémorisation de données de commande (30) et le terminal (20, 25) et **en ce que** l'on enregistre le paquet de données de commande dans une unité de mémorisation (21, 26) du terminal (20, 25).

2. Procédé selon la revendication 1, **caractérisé en ce que**, comme élément mobile de mémorisation de données de commande (30), on utilise une carte mémoire emportée par une personne, notamment une carte mémoire RFID, avec un dispositif émetteur (31, 32).

3. Procédé selon la revendication 1, **caractérisé en ce que**, comme élément mobile de mémorisation de données de commande (30), on utilise un téléphone mobile.

4. Procédé selon l'une des revendications 1 à 3, **caractérisé en ce que** la distance (R) dans les limites de laquelle la liaison radio en champ proche est produite vaut moins d'un mètre environ, notamment moins de trente centimètres environ.

5. Procédé selon l'une des revendications 1 à 4, **caractérisé en ce que** l'on transmet (par une liaison filaire) le paquet de données de commande du terminal (20, 25) à une unité de commande centrale (14) de l'installation d'ascenseur et/ou à d'autres terminaux (20, 25).

6. Procédé selon l'une des revendications 1 à 5, **caractérisé en ce que**, avant la transmission du paquet de données de commande, on vérifie l'autorisation et on libère le terminal (20, 25) au moyen d'un code de libération lorsque la vérification de l'autorisation donne un résultat positif.

7. Procédé selon la revendication 6, **caractérisé en ce que** l'on entre le code de libération sur le terminal (20, 25) au moyen d'un dispositif d'entrée (24, 29).

8. Procédé selon la revendication 6, **caractérisé en ce que** l'on transmet le code de libération au terminal (20, 25) au moyen de la liaison radio en champ proche.
